# EUROPÄISCHE PATENTSCHRIFT

(11) **EP 2 136 175 B1**
(45) Veröffentlichungstag und Bekanntmachung des Hinweises auf die Patenterteilung: **22.06.2016**
(21) Anmeldenummer: 08011315.2
(22) Anmeldetag: 21.06.2008
(51) Int. Cl.: F28D 9/00, F28F 3/04, F28F 9/00

(54) **Wärmeübertragungsplatte, Plattenpaar, Plattenpaket und Kompaktplattenwärmeüberträger sowie Verfahren zur Herstellung eines Kompaktplattenwärmeüberträgers**
Heat transfer plate, plate pair, plate stack, compact plate heat exchanger and its manufacturing process
Plaque d'échange de chaleur, paire de plaques, pile de plaques, échangeur de chaleur à plaques compactes et son procédé de fabriquation

(43) Veröffentlichungstag der Anmeldung: 23.12.2009
(73) Patentinhaber: Schult, Joachim, 15738 Zeuthen (DE)
(72) Erfinder: Schult, Joachim, 15738 Zeuthen (DE)
(74) Vertreter: Lippert, Stachow & Partner

(56) Entgegenhaltungen:
- EP-A- 0 894 233
- EP-A- 1 065 462
- EP-A- 1 936 311
- CH-A- 245 491
- DE-A1- 19 846 518
- DE-A1-102004 022 433
- DE-A1-102007 038 894
- US-A- 4 184 542

## Beschreibung

Die Erfindung betrifft eine Wärmeübertragungsplatte für einen vollverschweißten Kompaktplattenwärmeübertrager mit einer thermisch wirksamen Fläche mit einem Profil, einer erste und einer zweiten Durchtrittsöffnung für ein zweites strömendes Medium, die über der thermisch wirksamen Fläche angeordnet sind, und einem umlaufenden profilfreien Schweißrand. Die Erfindung betrifft des Weiteren einen vollverschweißten Kompaktplattenwärmeübertrager sowie ein Verfahren zu dessen Herstellung.

Aus der EP 0984 233 B1 ist eine länglich profilierte Wärmeübertragungsplatte für einen Plattenwärmeübertrager mit einem hart gelöteten Plattenpaket bekannt. Diese Wärmeübertragungsplatte weist eine rechteckige Form auf, die an den Stirnseiten bogenförmig ausgebildet ist. In den bogenförmigen Kopfteilen ist eine auf einer gemeinsamen Mittellinie liegende Ein- bzw. Austrittsöffnung für das eine Medium vorgesehen, wobei die Mittelinie gleich der Längsachse der Wärmeübertragungsplatte entspricht. Die Wärmeübertragungsfläche ist mit einem Fischgrätenmuster und parallel zur Hauptfließrichtung liegenden Erhebung ausgebildet und von einem umlaufenden Kantenbereich begrenzt, der mit dem Scheitel der Rippen in einer Ebene liegt, wobei die Erhebungen und Rippen von dieser Ebene ausgehen. Zur Ausbildung eines Plattenpakets sind jeweils zwei Wärmeübertragungsplatten zur Kassette entlang ihren Umfangskanten verschweißt und bilden einen Plattenzwischenraum, der über die Ein- und Austrittsöffnungen von dem einen Medium durchströmt ist und jeweils zwei gestapelte Kassetten sind um die Ein- bzw. Austrittsöffnungen herum verschweißt und bilden einen Plattenzwischenraum, der mantelseitig von dem zweiten Medium durchströmt wird. Dabei sind zusätzlich mindestens die aneinandergrenzenden Wärmeübertragungsplatten in jedem zweiten Plattenzwischenraum hart verlötet, wo sich das Profil oder die Erhebungen der Wärmeübertragungsfläche berühren, um eine Vielzahl von Verbindungspunkten mit dem Ziel zu erreichen, das die Erhebungen keine Kräfte zwischen den Wärmeübertragungsplatten übertragen müssen. Eine derartig ausgebildete Wärmeübertragungsplatte weist zum einen infolge der Erhebungen eine ungünstige Strömungscharakteristik in den gebildeten Plattenzwischenräumen auf und reduziert zum anderen die wirksame thermische Fläche. Des weiteren kann trotz der hart verlöteten Abstützungen keine Druckstabilität in den angrenzenden Plattenzwischenräumen erreicht werden, die den Einsatz eines derart ausgebildeten Plattenpakets in geschweißten Kompaktplattenwärmeübertragern möglich macht, bei dem die Medien der angrenzenden Plattenzwischenräumen mit hohen Druck- und Temperaturdifferenzen durchströmt werden. Aber auch die Verschweißung zweier Wärmeübertragungsplatten am umlaufenden Kantenbereich, der mit den Scheiteln der Rippen auf einer Ebene liegt, wobei die Rippen und die Erhebungen von dieser Ebene ausgehen, sowie die anschließende Verschweißung der Kassetten an den Durchtrittöffnungen zu einem Plattenpaket führt infolge der auftretenden nicht vermeidbaren Spannungen beim Verschweißen zu ständigen Spannungen im Plattenpaket, die von der Schweißnaht und der hart gelöteten Verbindung aufgenommen werden müssen. Diese Spannungen können aber bei hohem Druck und Temperaturdifferenzen in den Plattenzwischenräumen zu Rissen in den Verbindungen und damit zu einer Undichtheit des Plattenpakets und zu einer veränderten Strömungscharakteristik in den Plattenzwischenräumen führen, die den Wirkungsgrad eines Kompaktplattenwärmeübertragers wesentlich beeinträchtigt.

Aus der DE 10 2004 022 433 B4 ist eine rechteckige Wärmeübertragungsplatte bekannt, deren Wärmeübertragungsfläche durch bogenförmige Kopfteile begrenzt ist und bei der eine Ein- bzw. Austrittsöffnung auf einer Mittellinie, die gleich der Längsachse der Wärmeübertragungsplatte entspricht, in den Kopfteilen liegt. Bei dieser Wärmeübertragungsplatte sind der rechteckige Teil der Wärmeübertragungsfläche und die beiden Kopfteile mit einem Wellenprofil ausgebildet, das eine geradlinige und quer in einem Winkel [alpha] verlaufende Wellenstruktur aufweist, die im Randbereich der Wärmeübertragungsfläche und der Kopfteile einen an der Peripherie der Wärmeübertragungsplatte umlaufenden profilfreien Schweißrand gleicher Breite ausbildet. Zur Ausbildung des Plattenpakets werden zwei dieser ausgebildeten Wärmeübertragungsplatten am Umfang der Durchtrittsöffnungen zu Plattenpaaren verschweißt, die den Plattenzwischenraum für das mantelseitig durchströmende Medium bilden und anschließend werden die Plattenpaare am umlaufenden profilfreien Schweißrand verschweißt und bilden den Plattenzwischenraum für das Medium, das das Plattenpaket über die Ein- und Austrittsöffnungen durchströmt. Dabei sind die Wärmeübertragungsplatten und die Plattenpaare hilfsmittelfrei zusammengefügt und stützen sich ausschließlich über die Berührungspunkte des Profils der Wärmeübertragungsfläche ab, so dass zum einen die Wärmeübertragungsfläche vollständig thermisch genutzt wird und zum anderen die Strömungscharakteristik in den Plattenzwischenräumen nicht beeinträchtigt wird. Diese Wärmeübertragungsplatte verfügt zwar durch den profilfreien umlaufenden Schweißrand gleicher Breite über eine homogen umlaufende Schweißstrecke, die normalerweise eine gleichmäßig verlaufende Schweißnaht erlaubt, als Problem zeigte sich jedoch, dass die Verschweißung zweier Wärmeübertragungsplatten zu einem Plattenpaar nicht spannungsfrei ausgeführt werden kann. Folglich kommt es zu Spannungsverwerfungen der beiden Wärmeübertragungsplatten, die ein gasdichtes Verschweißen der Plattenpaare am profilfreien Schweißrand zum einen fertigungstechnisch erheblich erschweren und zum anderen unterliegt die ausgeführte umlaufende Schweißnaht einer ständigen Spannung, die in Abhängigkeit der Druckverhältnisse in den Plattenzwischenräumen mit der Dauer zu Rissen in der umlaufenden Schweißnaht und damit zu einem undichten Plattenpaket führen kann. Folglich sind zusätzliche technische Maßnahmen beim Einlagern des Plattenpakets in einem Gehäuse erforderlich, um die umlaufenden Schweißnähte von diesen Spannungen zu entlasten und ein mit diesen Wärmeübertragungsplatten ausgebildetes Plattenpaket auch bei hohen Druck- und Temperaturdifferenzen mit druckstabilen Plattenzwischenräumen in einem Gehäuse zu betreiben.
Weiterhin ist aus CH 245 491 A ein Wärmeaustauscher bestehend aus in mindestens einem Bündel miteinander paarweise dichtend verbundener Platten bekannt. DE 198 46 518 A1 offenbart einen Wärmetauscher mit einem Stapel aus schalenförmigen Wärmetauscherplatten gemäß Oberbegriff von Anspruch 1. Dieser bekannte Plattenstapel bildet einen gehänselosen Abgaswärmetauscher, wobei eine Verlötung gegenüber einer Verschweißung bevorzugt wird.

Aus der US 5 983 992 und der EP 1281 921 A2 ist eine Wärmeübertragungsplatte für einen Plattenwärmeübertrager bekannt, bei dem zwei Medien ein aus diesen Wärmeübertragungsplatten gebildetes Plattenpaket von außen und innen im Gegenstrom durchströmen. Die Wärmeübertragungsplatten bestehen aus einer rechteckigen profilierten Wärmeübertragungsfläche die in einem Winkel zu stirnseitig zueinander versetzt angeordneten Ein- und Austrittsöffnungen so gelegt ist, dass die Ein- und Austrittsöffnungen seitlich neben den Längsseiten der Wärmeübertragungsfläche liegen. Die Durchflussverbindung auf der einen Seite der Wärmeübertragungsplatte von der Eintrittsöffnung über die winklig liegende Wärmeübertragungsfläche zur Austrittsöffnung erfolgt dabei zum einen über einen entsprechend profilierten und dreieckig ausgeführten Verteilerabschnitt, der die eine Längsseite und einen entsprechend profilierten und dreieckig ausgeführten Sammlerabschnitt und die andere Seite der winklig liegenden Wärmeübertragungsfläche begrenzt, wobei die andere Seite mantelseitig beströmt wird, bei der die beiderseits freien Bereiche zwischen der Wärmeübertragungsfläche und der Umlaufkante der Wärmeübertragungsplatten nur mit Abstandsnocken ausgebildet sind. Zur Ausbildung des Plattenpakets werden Wärmeübertragungsplatten gestapelt und in einem Lötofen miteinander verlötet. Diese Wärmeübertragungsplatte verfügt nur über eine kurze thermisch wirksame Länge. Darüber hinaus ist diese Wärmeübertragungsplatte durch ihre konstruktive Ausbildung für Kompaktplattenwärmeübertrager mit geringem Platzbedarf, der auch bei hohen Druck- und Temperaturdifferenzen in den angrenzenden Plattenzwischenräumen eine zuverlässige Funktion mit hohem Wirkungsgrad gewährleisten muss, nicht geeignet.

Aufgabe der Erfindung ist es daher die eingangs genannten Wärmeübertragungsplatten dadurch zu verbessern, dass das Verhältnis der konstruktiv ausgelegten Fläche einer Wärmeübertragungsplatte zu Gunsten der thermisch wirksamen Wärmeübertragungsfläche verbessert wird und die Wärmeübertragungsplatte so auszulegen, dass das Verschweißen von Wärmeübertragungsplatten am Umfang der Durchtrittsöffnungen zu Plattenpaaren spannungsfrei erfolgen kann, um die Schweißnähte eines verschweißten Plattenpakets frei von inneren Spannungen zu halten, wobei ebenfalls die Umlaufkanten der Wärmeübertragungsplatten einen gleichmäßig homogenen Verlauf aufweisen, der eine automatisierte Verschweißung der Plattenpaare an den Umlaufkanten gewährleistet und eine Kompaktwärmeplatte mit dieser Wärmeübertragungsplatte vorzuschlagen, bei dem ein Plattenpaket in einem Gehäuse metallisch gedichtet ist, auch bei sehr hohen Druckdifferenzen und Temperaturdifferenzen von -200 bis +1200[deg.]C in den angrenzenden Plattenzwischenräumen eine konstante Druckstabilität gewährleistet und dessen Durchsatz bei geringem Platzbedarf in weiten Grenzen variabel ist.

Erfindungsgemäß wird die Aufgabe mit einer eingangs erwähnten gattungsgemäßen Wärmeübertragungsplatte gelöst, bei der die thermisch wirksame Fläche der Wärmeübertragungsplatte beiderseits durch einen Plattenabschnitt mit einer Durchtrittsöffnung begrenzt ist, wobei die Plattenabschnitte außerhalb der thermisch wirksamen Fläche und zueinander diagonal versetzt an der Wärmeübertragungsplatte ausgebildet sind und so zur thermisch wirksamen Fläche gelegt sind, dass die thermisch wirksame Fläche direkt über die Durchtrittsöffnung beströmt wird und wobei der umlaufende profilfreie Schweißrand an den stirnseitigen Übergängen von der Begrenzung der thermisch wirksamen Fläche zu den Plattenabschnitten und die diagonal gegenüberliegenden Ecken der thermisch wirksamen Fläche mit Radien ausgebildet sind, der gleich dem Radius entspricht, der die Plattenabschnitte umläuft.

Durch die diagonal versetzten Plattenabschnitte und die gleichmäßigen Radien an den Umlaufkanten der Wärmeübertragungsplatte hat sich überraschend gezeigt, dass infolge der zum größten Teil freiliegenden Plattenabschnitte und der damit verbundenen verbesserten Wärmeabführung und seitlichen Ausdehnungsmöglichkeiten beim Verschweißen der Plattenpaare an den Durchtrittsöffnungen und der Plattenpaare an den Umlaufkanten die beim Schweißprozess auftretenden Spannungen so minimiert wurden, dass nach dem Verschweißen keine Verwerfungen der Plattenpaare zu erkennen waren und ein aus diesen Plattenpaaren verschweißtes Plattenpaket annähernd frei von Spannungen war. Folglich war damit die Voraussetzung gegeben, dass die verbindenden Schweißnähte eines verschweißten Plattenpakets keine Spannungen kompensieren müssen und der Fertigungsprozess zum Verschweißen der Plattenpaare an den Umlaufkanten in Verbindung mit den einheitlichen ausgelegten Radien vereinfacht mit einer gleichbleibenden dichtenden Schweißnahtqualität durchgeführt werden konnte.

Durch die oberhalb der thermisch wirksamen Fläche gelegten Durchtrittsöffnungen wurde auch der Anteil der thermisch wirksamen Fläche an der Gesamtfläche einer Wärmeübertragungsplatte erhöht, so dass bei gleichem Materialeinsatz eine höhere Effizienz einer Wärmeübertragungsplatte erreicht wird.

Bevorzugt ist das Profil der thermisch wirksamen Fläche mit einem Wellenprofilverlauf ausgebildet, dass im angrenzenden Bereich der Durchtrittöffnungen ausläuft.
Es kann aber auch vorteilhaft sein, wenn zwischen dem Profil der thermisch wirksamen Fläche und den Durchtrittsöffnungen ein zur thermisch wirksamen Fläche quer verlaufender profilierter Einströmbereich bzw. Ausströmbereich vorgesehen ist. Beide Ausführungsformen beeinflussen nicht die erreichten Vorteile mit der Wärmeübertragungsplatte und sind in Abhängigkeit der gewählten Wellenstruktur und den zu erreichendem Druckverlust im Plattenpaket frei wählbar.

Bevorzugt weist das Profil der profilierten thermisch wirksamen Fläche eine durchgehende Wellenstruktur auf, die quer oder in einem gleichen Winkel zur thermisch wirksamen Fläche verläuft.
Das Profil der thermisch wirksamen Fläche kann aber auch ein fischgrätenähnliches Wellenprofil aufweisen. In diesen Fällen ist es vorteilhaft, wenn zwischen der Wellenstruktur und den Durchtrittsöffnungen der bereits erwähnte Einström- bzw. Ausströmbereich gelegt ist, um das einströmende Medium über die thermisch wirksame Fläche gleichmäßiger zu verteilen bzw. über den Ausströmbereich stoßfrei in die Austrittsöffnung einzuführen.

Der Kompaktplattenwärmeübertrager besteht aus einem Gehäuse mit stirnseitig und mantelseitig angeordneten Ein- und Austrittsstutzen und mindestens einem darin eingelagerten Plattenpaket, das aus jeweils zwei verbindungsfrei aneinandergefügten erfindungsgemäßen Wärmeübertragungsplatten besteht, die am Umfang der Durchtrittsöffnungen zu einem Plattenpaar und verbindungsfrei aneinandergefügte Plattenpaare an der Peripherie der Plattenpaare dichtend verschweißt sind und bei dem ein Medium über die stirnseitig liegenden Durchtrittsöffnungen die gebildeten Plattenzwischenräume der angrenzenden Plattenpaare durchströmt und mindestens ein zweites Medium über die mantelseitig liegenden Anschlussstutzen des Gehäuses die Plattenzwischenräume der Plattenpaare durchströmt, wobei mindestens ein aus zwei verbindungsfrei übereinander gestapelten Plattenpaaren bestehendes und durch zwei Endplatten zum Anschluss des Ein- bzw. Austrittsstutzens begrenztes Plattenpaket im Gehäuse über die obere Gehäuseplatte, die untere Gehäuseplatte und die Seitenteile metallisch gedichtet verspannt ist, in dem das Plattenpaket gemeinsam mit der Gehäuseplatte und den Seitenteilen unter einem vorbestimmten Spanndruck verspannt sind und nach dem Erreichen des Spanndrucks die Gehäuseteile mit den Seitenteilen miteinander zu einem druckstabilen Gehäusemantel verschweißt sind.

Dieser erfindungsgemäße Kompaktplattenwärmeübertrager ist sehr wirtschaftlich herstellbar und gewährleistet durch die Verspannung des Plattenpakets zwischen der oberen und unteren Gehäuseplatte und den beiden Seitenteilen, die zu einem Gehäusemantel nach dem Verspannen verschweißt sind, auch ohne weitere Hilfsmittel ein sehr druckstabil eingelagertes Plattenpaket, das unabhängig von Druck- und Temperaturdifferenzen in den angrenzenden Plattenzwischenräumen über die Länge der thermisch wirksamen Flächen und auch über die Länge der Wärmeübertragungsplatten selbst eine hohe Druckstabilität aufweist. Folglich kann auch ohne eine zusätzliche metallische Verbindung der sich gegenseitig abstützenden Wärmeübertragungsplatten, beispielsweise durch Hartlöten, sicher gestellt werden, dass die Strömungsquerschnitte der Plattenzwischenräume stabil bleiben und damit die konzipierte Strömungscharakteristik sowie der Druckverlust des Plattenpakets konstant bleibt. Vielmehr, durch die kompakte Ausführungsform kann ein Kompaktplattenwärmeübertrager zur Verfügung gestellt werden, der bei gleicher Kapazität gegenüber vergleichbaren Wärmeübertragern eine sehr geringere Aufstellfläche benötigt.

Darüber kann ein mit der erfindungsgemäßen Wärmeübertragungsplatte ausgebildetes Plattenpaket auch in Kompaktplattenwärme eingesetzt werden, wenn es im Gegenstrom oder Gleichstrom oder auch im Kreuzstrom betrieben werden soll.

Bei bestimmten Auslegungsarten von Kompaktplattenwärmeübertragern ist es vorteilhaft, wenn zwischen den Seitenteilen und dem Plattenpaket ein Füllmaterial eingelegt ist, das gemeinsam mit dem Plattenpaket, den Deckplatten und den Seitenteilen verspannt ist. Damit kann auf eine sehr einfache Weise und hilfsmittelfrei das Füllmittel zur Minimierung einer möglichen Bypassströmung eingelegt werden.

Bevorzugt ist in diesem Fall das Füllmaterial ein Metallgeflecht oder ein Drahtgestrick oder ein Glasgraphitgestrick.

Die Füllmittel sind verschleißfrei und temperatursowie druckbeständig und beeinträchtigen den an sich servicefreien Betrieb und die Einsatzmöglichkeiten der Kompaktplattenwärmeübertrager nicht.

Bevorzugt sind die Endplatten des Plattenpakets profillose Endplatten mit einer Dicke, die größer als die Dicke einer Wärmeübertragungsplatte ist, wobei der Ein- bzw. Austrittsstutzen angeschweißt oder über eine Dichtung an die Endplatten angeschlossen ist. Durch diese Endplatten können die Anschlussstutzen zum Ein- und Ausströmen des zweiten Mediums problemlos an das Plattenpaket angesetzt werden. Vielmehr, durch die Endplatten kann die untere und obere Deckplatte des Gehäuses bei gleicher Stabilität und Drucksicherheit des Plattenpakets dünner ausgelegt werden, da die inneren Spannkräfte des Plattenpakets bereits von den beiden Deckplatten annähernd kompensiert werden.

Wie auch bei anderen bekannten Gehäusen für Wärmeübertrager sind die Stirnseiten des Gehäuses gasdicht verschweißt oder lösbar gasdicht und druckstabil am Gehäusemantel festgelegt. Die Art und Weise des stirnseitigen Verschlusses des Gehäuses ist von der Art und dem Verwendungszweck des Kompaktplattenwärmeübertragers abhängig.

Bei Kompaktplattenwärmeübertragern, die für sehr hohe Drücke zum Einsatz kommen sollen, ist es vorteilhaft, wenn die gleichmäßige Druckstabilität im Plattenpaket über die Länge des Plattenpakets mindestens von zwei versetzten Rippen unterstützt ist, die den Gehäusemantel des Gehäuses geschlossen umlaufen. Durch die Anordnung der geschlossenen Rippen wird insbesondere bei längeren Plattenpaketen sichergestellt, das generell aber auch bei Druckunterschieden über die Länge des Plattenpakets keine Verformung durch den inneren Druck im Plattenpaket am Gehäusemantels auftritt, die zwangsläufig infolge der frei zusammengefügten Wärmeübertragungsflächen zu einer Veränderung des Querschnitts der Plattenzwischenräume im Plattenpaket führen würde und damit die Strömungscharakteristik der Medien negativ beeinflusst. Andererseits kann aber auch durch die geschlossenen Rippen, die mehrfach am Gehäusemantel angeordnet werden können, die Dicke der Platten, die den Gehäusemantel ausbilden, verringert werden, ohne dass die Druckstabilität des Plattenpakets beeinträchtigt wird.

Die Rippen können dabei aus Rippenabschnitten bestehen, die in der unteren und oberen Deckplatte sowie der Seitenteile ausgebildet oder aufgeschweißt sind und deren angrenzenden Enden miteinander verschweißt sind oder die Rippen sind in Form des Gehäusemantels vorgefertigte Ringe, die auf dem Gehäusemantel aufgeschrumpft sind.

Nach einer weiteren bevorzugten Ausführungsform der Erfindung sind in einem Gehäuse mindestens zwei Plattenpakete angeordnet, die jeweils durch eine mit den Stirnteilen des Gehäuses verbundene Trennwand getrennt sind, wobei die Plattenzwischenraume der angrenzenden Plattenpakete wechselseitig von jedem der beiden Medien im Gegenstrom durchströmt sind, in dem wechselseitig die auf einer Ebene nebeneinander liegenden Durchtrittsöffnungen der Wärmeübertragungsplatten zweier benachbarter Plattenpakete durch einen Rohrbogen kurzgeschlossen sind, der die obere und/oder untere Gehäuseplatte gasdicht durchdringt und jede Trennwand wechselseitig am Stirnteil festgelegt ist und sich mindestens über die Länge der zu trennenden Plattenpakete erstreckt und stirnseitig zwischen zwei benachbarten Plattenpaketen und dem gegenüberliegenden Stirnteil einen Überströmbereich ausbildet. Auf diese Weise kann der Kompaktplattenwärmeübertrager sehr wirtschaftlich mit einer Größe von Wärmeübertragungsplatten, die sehr druckstabil ausgelegt werden kann, für sehr große Durchsatzleistungen im Hochdruckbereich und auch für große Druckdifferenzen zwischen den durchströmenden Medien sehr druckstabil ausgelegt werden. Durch die wechselnde Strömungsrichtung der Medien in den einzelnen Plattenpaketen und der Möglichkeit, dass die beiden durchströmenden Medien sowohl im Gleichsowie auch im Gegenstrom geführt werden können, ist auch die Voraussetzung gegeben, dass der thermische Prozess im Kompaktplattenwärmeübertrager an verschiedene Einsatzzwecke für die thermische Behandlung zweier oder mehrerer Medien besser angepasst werden kann.

Nach einer weiteren bevorzugten Ausführungsform der Erfindung sind im Gehäuse ein oder mehrere nebeneinander angeordnete und durch eine Trennwand getrennte Paketstapel eingesetzt und jeder Paketstapel besteht aus gleichmäßig in der horizontalen Ebene zueinander versetzten Plattenpaketen, die untereinander durch Trennbleche getrennt sind, wobei die Plattenzwischenräume der versetzten Plattenpakete eines Paketstapels getrennt und die Plattenzwischenräume der versetzten Plattenpakete eines Plattenstapels jeweils gemeinsam von dem ersten Medium in gleicher Fließrichtung direkt aus einem am Gehäuse gasdicht verschweißten Verteiler und Sammler und über zugeordnete Anschlussstutzen, die jeweils am Umfang der Durchtrittsöffnung der Wärmeübertragungsplatte des angrenzenden Plattenpakets gasdicht verschweißt sind, mantelseitig durchströmt sind und dass das zweite Medium in einer Fließrichtung die Plattenzwischenräume aller im Gehäuse gemeinsam verspannten Plattenpakete stirnseitig durchströmt. Mit dieser Ausführungsform kann der Kompaktplattenwärmeübertrager mit einer sehr hohen Durchsatzleistung ausgelegt werden, der einen relativ geringen Platzbedarf erfordert. Durch die Vielzahl der Plattenpakete, die ebenfalls aus Wärmeübertragungsplatten einer Größe bestehen, die sehr druckstabil ist, ist auch diese Ausführungsform des Kompaktplattenwärmeübertragers bis in die höchsten Druckbereiche zur thermischen Behandlung der Medien einsetzbar.

Vorteilhaft bei dieser Ausführungsform ist auch, wenn die Plattenzwischenräume der jeweils gleichmäßig versetzten Plattenpakete eines Plattenstapels über getrennt zugeordnete Ein- und Austrittsstutzen durchströmt sind, die am Umfang der Durchtrittsöffnung der Wärmeübertragungsplatte des versetzt angrenzenden Plattenpakets und im Durchdringungsbereich des Gehäuses gasdicht verschweißt sind. Auf diese Weise können die mantelseitig durchströmten Plattenzwischenräume der Plattenpakete des Plattenstapels, die in einer gemeinsamen horizontalen Ebene versetzt sind, gleichzeitig von unterschiedlichen Medien durchströmt werden, wobei die stirnseitigen durchströmten Plattenzwischenräume des Kompaktplattenwärmeübertragers nur von einem Medium durchströmt sind. Folglich wird dadurch der Einsatzbereich des Kompaktplattenwärmeübertragers erweitert und ein derartiger Kompaktplattenwärmeübertrager kann mit einem wesentlich verbesserten Kosten-Nutzen-Verhältnis betrieben werden.

Nach einer weiteren bevorzugten Ausführungsform der Erfindung ist zwischen jeder Trennwand und der Längsseiten des jeweiligen Paketstapels ein Füllmaterial eingelegt und das Füllmaterial ist mittels eines Ableitblechs abgedichtet. Damit werden Temperaturbrücken zwischen den angrenzenden Plattenpaketen bzw. Plattenstapeln und folglich Temperaturüberschläge auf das angrenzende Plattenpaket bzw. den angrenzenden Plattenstapel verhindert. Gleichzeitig wird auf diese Weise ausgeschlossen, dass zwischen den Längsseiten der Plattenpakete und der Trennwände ein Bypass entsteht.

Durch diese mehrfache Anordnung von Plattenpaketen mit Wärmeübertragungsplatten, die in einer Größe ausgelegt werden kann, die druckseitig eine sehr hohe Stabilität aufweist und der zusätzlichen Verstärkung der Gehäuse mit umlaufenden Rippen, ist die Voraussetzungen geschaffen, dass der Kompaktplattenwärmeübertrager problemlos mit beliebig großen Wärmeübertragungsflächen für die höchsten Druckbereiche druckstabil ausgelegt werden kann.

Weitere Einzelheiten der Erfindung ergeben sich aus der nachfolgenden ausführlichen Beschreibung und den beigefügten Zeichnungen, in denen eine bevorzugte Ausführungsform eines Kompaktplattenwärmeübertragers gezeigt sind.

In den Zeichnungen zeigen:
Fig. 1: : eine erfindungsgemäße Wärmeübertragungsplatte,
Fig. 1A: : eine erfindungsgemäße Wärmeübertragungsplatte mit einem gespiegelten Profilverlauf in der thermisch wirksamen Fläche gegenüber der Wärmeübertragungsplatte von Fig. 1,
Fig. 1B: : eine weitere Ausführungsform der Wärmeübertragungsplatte nach Fig.1,
Fig. 2: : ein schematisch dargestelltes Plattenpaket mit Wärmeübertragungsplatten nach Fig.1 oder Fig. 1A,
Fig. 3: : einen Kompaktplattenwärmeübertrager mit einer Wärmeübertragungsplatte nach Fig. 1 und Fig. 1A,
Fig. 4: : einen Schnitt durch einen Gehäuseabschnitt mit einem eingelegtem Plattenpaket nach Fig. 2,
Fig. 5: : einen Schnitt A-A von Fig. 3,
Fig. 6: : eine weitere Ausführungsform des Kompaktplattenwärmeübertragers mit zwei Plattenpaketen,
Fig. 7: : einen Schnitt A-A von Fig. 6,
Fig. 8: : einen Schnitt B-B von Fig. 6,
Fig. 9: : einen Schnitt durch eine weitere Ausführungsform eines Kompaktplattenwärmeübertragers mit drei Plattenpaketen,
Fig. 10: : eine weitere Ausführungsform eines Kompaktplattenwärmeübertragers mit drei Plattenstapeln,
Fig. 11: : einen Schnitt A-A von Fig. 10,
Fig. 12 : einen Schnitt B-B von Fig. 10.

Die in Fig. 1 gezeigte Wärmeübertragungsplatte 3 und die in Fig. 1A gezeigte Wärmeübertragungsplatte 3a mit gespiegeltem Profilverlauf der thermisch wirksamen Fläche gegenüber der thermisch wirksamen Fläche der Wärmeübertragungsplatte 3 sind aus einer Matrize gezogene Wärmeübertragungsplatten 3, 3a, die aus einer profilierten rechteckigen thermisch wirksamen Fläche 17 bestehen, die beiderseits durch Plattenabschnitte 12, 12a mit einer Durchtrittsöffnung 8 bzw. 9 begrenzt ist.

Die thermisch wirksame Fläche 17 ist, wie in Fig. 1 bis Fig. 1A gezeigt, mit einem eingezogenen Profil 18 versehen, das in diesen Fällen bevorzugt eine Wellenstruktur aufweist, die geradlinig in einem gleichen Winkel [alpha] zur Längsachse und bis in den Randbereich 19 der thermisch wirksamen Fläche 17 verläuft und im Randbereich 19 der thermisch wirksamen Fläche 17 einen umlaufenden profilfreien Schweißrand 20 gleicher Breite ausbildet. Selbstverständlich kann dabei die Wellenstruktur des Profils 18 auch eine fischgrätenähnlich verlaufende Wellenstruktur oder andere Wellenstrukturen aufweisen, die dann ebenfalls bis in den Randbereich 19 der thermisch wirksamen Fläche und einem profilfreien Schweißrand 20 gleicher Breite ausgebildet ist.

Die thermisch wirksame Fläche 17 ist beiderseits von Plattenabschnitten 12; 12a begrenzt, wobei die Plattenabschnitte 12, 12a in der Längsachse der thermisch wirksamen Fläche 17 zueinander diagonal versetzt sind und außerhalb aber über der thermisch wirksamen Fläche 17 liegen. Die Plattenabschnitte 12; 12a weisen eine kreisrunde Umlaufkante und eine Abmessung auf, die sich aus der Summe des Durchmessers einer Durchtrittsöffnung 8; 9 der Breite des profilfreien Schweißrandes 20 der thermisch wirksamen Fläche 17 ergibt. Die Übergänge 6, 6a von den Plattenabschnitten 12, 12a zum Randbereich 19 der thermisch wirksamen Fläche sowie die diagonal gegenüberliegenden Ecken 7, 7a der thermisch wirksamen Fläche 17 sind dabei mit einem Radius ausgebildet, der gleich dem Radius der Plattenabschnitte 12, 12a entspricht. Auf diese Weise wird erreicht, dass zum einen die Wärmeübertragungsplatte 3 von einem homogenen Schweißrand 20 gleicher Breite umlaufen wird, was für die Verschweißung der Plattenpaare zu einem Plattenpaket sehr vorteilhaft ist und zum anderen werden verbesserte Ausweichmöglichkeiten und eine verbesserte Wärmeableitung beim Verschweißen von zwei Wärmeübertragungsplatten 3 zu einen Plattenpaar am Umfang der Durchtrittsöffnungen 8 und 9 erreicht.

Durch die Abmessung und Lage der Plattenabschnitte 12, 12a mit den Durchtrittsöffnungen 8, 9 außerhalb aber über der thermisch wirksamen Fläche 17 kann das Profil 18 der thermisch wirksamen Fläche bis an die Durchtrittsöffnungen 8, 9 ausgebildet werden, wie in Fig. 1 und Fig. 1A gezeigt oder wie in Fig. 1B gezeigt, kann zwischen den Durchtrittsöffnungen 8, 9 und der thermisch wirksamen Fläche 17 ein entsprechend profilierter Ein- oder Ausströmbereich 4 eingeprägt sein, über den die thermisch wirksame Fläche 17 beströmt wird. Wird ein Plattenpaket 2 aus Wärmeübertragungsplatten 3, wie in Fig. 1B gezeigt, gebildet, ist selbstverständlich die thermisch wirksame Fläche der Wärmeübertragungsplatte 3 des Plattenpaares mit einem gespiegelten Profil 18 ausgebildet, wie in Fig. 1A gezeigt.

Ein in Fig. 2 gezeigtes Plattenpaket 2 besteht aus einer Anzahl übereinander gestapelter Plattenpaare 5 - 5x, wobei der Stapel der Plattenpaare 5 - 5x durch profillose Endplatten 41; 41a beiderseits begrenzt ist, die entsprechend der Auslegung des Kompaktplattenwärmeübertragers mit Öffnungen versehen sind, die deckungsgleich zu den Durchtrittsöffnungen 8; 9 der Wärmeübertragungsplatten 3, 3a liegen und an denen die Ein- bzw. Austrittsstutzen 13; 14 angeschlossen sind.

Ein Plattenpaar 5 besteht dabei aus einer Wärmeübertragungsplatte 3 und einer Wärmeübertragungsplatte 3a, die verbindungslos aneinandergefügt und am Umfang 27; 28 der Durchtrittsöffnungen 8; 9 innen und außen gasdicht zu einem Plattenpaar 5 verschweißt sind. Dabei weist die Wärmeübertragungsplatte 3a gegenüber der Wärmeübertragungsplatte 3 einen gespiegelten Profilverlauf in der thermisch wirksamen Fläche 17 auf, so dass sich die Profile 18 der thermisch wirksamen Flächen 17 der Wärmeübertragungsplatten 3 und 3a, über die Wellenkämme über eine Vielzahl von verbindungsfreien und punktförmigen Abstützpunkten abstützen und den Plattenzwischenraum 11 ausbilden, der mantelseitig durchströmt wird.

Die auf diese Weise ausgebildeten Plattenpaare 5 sind entsprechend der auszulegenden Kapazität des Plattenpakets 2 zu einem Stapel von Plattenpaaren 5 - 5x gestapelt, wobei jeweils die angrenzenden Plattenpaare 5, 5a; 5x miteinander am umlaufenden profilfreien Schweißrand 20 gasdicht verschweißt sind. Dabei sind die Plattenpaare 5 - 5x in der Weise gestapelt, dass stets zwei thermisch wirksame Flächen 17 der Wärmeübertragungsplatten 3, 3a sich gegenseitig abstützen, so dass über die sich kreuzenden Wellenkämme der gespiegelten Profile 18 wiederum eine Vielzahl von verbindungsfreien und punktförmigen Abstützpunkte entstehen, die den Plattenzwischenraum 10 ausbilden, der über die Durchtrittsöffnungen 8, 9 durchströmt wird.

Die so verbundenen Plattenpaare 5-5x sind beiderseits mit profillosen Endplatten 41; 41a begrenzt, die jeweils über den profilfreien Schweißrand 20 der angrenzenden Wärmeübertragungsplatte 3 oder 3a des ersten bzw. letzten Plattenpaares 5, 5x zum Plattenpaket 2 gasdicht verschweißt sind.

In diesen Endplatten 41, 41a sind entsprechend der vorgesehenen Ausführungsart des Kompaktplattenwärmeübertragers Bohrungen ausgebildet, die deckungsgleich zu den Durchtrittsöffnungen 8, 9 liegend und an den Ein- bzw. Austrittsstutzen 13; 14, die eine Gehäuseplatte 21 bzw. 22 gedichtet durchdringen, mittels eine Schweißverbindung oder lösbar gedichteten Verbindung festgelegt sind. Bevorzugt weisen dabei die Endplatten 41; 41a eine größere Dicke wie die Wärmeübertragungsplatten 3, 3a auf, um den inneren Druck eines Plattenpakets 2 bereits zum Teil zu kompensieren und die Deckplatten 21 bzw. 22 des Gehäuses 1 druckseitig zu entlasten..

In den Fig. 3 bis Fig. 4 ist das Grundsystem eines Kompaktplattenwärmeübertragers mit einem Gehäuse 1 und einem, wie vorstehend beschrieben, ausgebildeten Plattenpaket 2 gezeigt.

Das Gehäuse 1 besteht aus einer getrennt hergestellten oberen Gehäuseplatte 21 und unteren Gehäuseplatte 22, die entsprechend der Auslegung des Kompaktplattenwärmeübertragers von den Ein- und Austrittsstutzen 13, 14 für das Medium durchdrungen sind und mit den Endplatten 41; 41a des Plattenpakets 2 verbunden sind, den Seitenteilen 23, 23a, und den Stirnseiten 24, 24a an den wiederum entsprechend der Auslegung des Kompaktplattenwärmeübertragers die Ein und Austrittsstutzen 15; 16 festgelegt sind.

Der aus diesen Gehäuseteilen und dem vorstehend beschrieben ausgebildeten Plattenpaket bestehende Kompaktplattenwärmeübertrager wird dichtungslos in der Weise ausgeführt, dass die obere Deckplatte 21 und untere Deckplatte 22, die das Plattenpaket 2 dichtungslos begrenzen, gemeinsam mit den Seitenteilen 23, 23a und dem zwischen den Seitenteilen 23, 23a und dem Plattenpaket 2 beiderseits eingelegten Füllmaterial 29, 29a, das im plattenpaketfreien Raum jeweils mit einem Ableitblech 30; 30a; 30b; 30c unter einem vorbestimmten Spanndruck verspannt und nach dem Erreichen des Spanndrucks und Aufrechterhalten des Spanndrucks die obere Gehäuseplatte 21 und die untere Gehäuseplatte 22 mit den Seitenteilen 23, 23a zu einem Gehäusemantel dicht verschweißt ist.

Mit dieser Herstellungsweise ist das Plattenpaket druckstabil und metallisch gedichtet in einem druckstabilen Gehäusemantel eingeschlossen, der durch die Stirnteile 24, 24a mit den entsprechend festgelegten Ein- und Austrittsstutzen zu einem geschlossenen Gehäuse 1 verschweißt oder lösbar gedichtet verschlossen ist.

Zur weiteren Erhöhung der Druckstabilität des Gehäuses 1 und damit zur Druckstabilisierung des ummantelten Plattenpakets 2 über die thermisch wirksame Länge sind bevorzugt um den Gehäusemantel beabstandete und in sich geschlossene Rippen 16-16x, vorgesehen, die sicherstellen, dass auch bei einer sehr hohen Druckdifferenz in den Plattenzwischenräumen 10 und 11 oder bei Druckschlägen stets über die Länge des Plattenpakets 2 ein konstanter Spanndruck über den Gehäusemantel auf das Plattenpaket 2 einwirkt.

Die Rippen 16 - 16x können auf den Gehäusemantel aufgeschweißte Rippen 16 -16x sein, die an den angrenzenden Enden miteinander verschweißt sind oder geschlossene Rippen 16 -16x, die die Form des Gehäuses 1 aufweisen und auf dem Gehäuse 1 aufgeschrumpft sind.

Wie in den Fig. 4, 5, 7, 8, 11 und 12 gezeigt, liegt das Füllmaterial 29 - 29x stets zwischen den Längsseiten des Plattenpakets 2 und den Innenflächen der Seitenteile 23, 23a eines Plattenpakets und erstreckt sich über die Länge und Breite der Innenfläche der Seitenteile 23, 23a.

Das Füllmaterial 29 - 29x ist bevorzugt ein Metallgeflecht oder Drahtgestrick oder ein Glasgraphitgestrick und ist beiderseits im plattenpaketfreien Raum des Gehäuses 1 mit Ableitblechen 30 - 30x überdeckt, die mit dem einen Ende gegen die Innenflächen der Stirnteile 24, 24a metallisch gedichtet und mit dem anderen Ende gegen die angrenzenden Stirnseiten des Plattenpakets 2 metallisch gedichtet sind.

Das im Gehäuse 1 über dem Gehäusemantel mit dem Füllmaterial 29, 29a und Ableitblechen verspannte Plattenpaket 2 ist hilfsmittelfrei über die axial verlaufenden Innenflächen des Gehäuses 1 metallisch gedichtet und ist mit Eintrittsstutzen 13 (14) und Austrittsstutzen 14 (13) verbunden, welche die Gehäuseplatte 21 und/oder 22 koaxial durchdringen und am Umfang der abgrenzenden Bohrung der Endplatten 41, 41a des Plattenpakets 2 und im Durchdringungsbereich 25; 25a des Gehäuses 1 bevorzugt verschweißt sind.

Die das Gehäuse 1 ausbildenden Gehäuseteile 21, 22 und Seitenteile 23, 23a sind in einer Abmessung ausgelegt, in der ein eingesetztes Plattenpaket 2 in der horizontalen und in der vertikalen Ebene metallisch gedichtet im Gehäuse 1 verspannt ist und zwischen den beiden Stirnseiten 12; 12a des Plattenpakets 2 und den Stirnteilen 24; 24a des Gehäuses 1 ein freier Ein- bzw. Austrittsbereich verbleibt, die beide, wie bereits erwähnt, durch Ableitbleche 30 - 30x gegenüber dem Füllmaterial 29; 29x metallisch abgedichtet sind.

In den Fig.5 - 8 ist ein Kompaktplattenwärmeübertrager gezeigt, bei dem in einem nach dem Grundsystem des Gehäuses nach Fig. 3 - 5 ausgebildeten Gehäuse 1 zwei mit den Längsseiten nebeneinander angeordnete Plattenpakete 2, 2x gleicher Abmessung verspannt sind. Die beiden Plattenpakete 2, 2x sind durch eine Trennwand 38 getrennt, die an der Innenseite des Stirnteils 24a, das mit dem Eintrittsstutzen 15 und dem Austrittsstutzen 16 versehen ist, metallisch gedichtet festgelegt ist und sich über die Länge der beiden Plattenpakete 2, 2x erstreckt und gegenüber der Innenseite des Stirnteils 24a einen Überströmbereich 33 zwischen den Plattenpaketen 2, 2x für das Medium ausbildet, das die Plattenzwischenräume 10 der Plattenpakete 2, 2x stirnseitig durchströmt.

Die von einem Medien mantelseitig durchströmten Plattenzwischenräume 11 der beiden Plattenpakete 2, 2x sind am Ausgang des Plattenpakets 2 und am Eingang des Plattenpakets 2x durch einen Rohrbogen 31 kurzgeschlossen, der mit seinen Enden gasdicht die untere Gehäuseplatte 22 durchdringt und am Umfang 27 der Durchtrittsöffnungen 9 der angrenzenden Wärmeübertragungsplatten 3; 3a der Plattenpakete 2, 2x gasdicht verschweißt ist.

In der Länge der Innenflächen der Seitenteile 23, 23a des Gehäuses sowie an der Länge der beiden Seiten der Trennwand 38 ist wiederum ein Füllmaterial eingesetzt, das beiderseits im stirnseitigen Ein- und Austrittsbereich des Gehäuses 1 sowie beiderseits des Überströmbereichs 33 durch Ableitbleche 30 - 30x metallisch abgedichtet ist, um einerseits einen Temperaturüberschlag zwischen den Plattenpaketen 2, 2x zu verhindern und andererseits einen Bypass zu unterbinden.

Bei dieser Ausführungsform werden die Plattenpakete 2, 2x von jedem Medium in entgegen gesetzter Fließrichtung durchströmt, wobei die beteiligten Medien sowohl im Gleichstrom als auch im Gegenstrom durch den Kompaktplattenwärmeübertrager strömen können.

Fig. 9 zeigt einen Schnitt von einer weiteren möglichen Ausführungsform des Kompaktplattenwärmeübertragers mit drei nebeneinander angeordneten Plattenpaketen 2, 2a, 2x, die wiederum in einem Gehäuse 1 nach dem Grundsystem von Fig. 3 - 5 verspannt sind.

Bei dieser Ausführungsform sind die Trennwände 38, 38x zum Trennen der Plattenpakete 2, 2a, 2x wechselseitig zu den Innenflächen der Stirnteile 23, 23a gedichtet festgelegt und bilden damit den wechselseitigen Überströmbereich 33; 33x für das Medium aus, das stirnseitig die Zwischenräume 10 der Plattenpakete 2, 2a, 2x durchströmt. Die Plattenzwischenräume 11 der Plattenpakete 2, 2a. 2x, die mantelseitig durchströmt werden, sind wechselseitig am Ausgang des Plattenpakets 2 und am Eingang des Plattenpakets 2a sowie am Ausgang des Plattenpakets 2a und am Eingang des Plattenpakets 2x durch Rohrbögen 31, 31x kurzgeschlossen, die gasdicht die untere Gehäuseplatte 22 bzw. die obere Gehäuseplatte 21 durchdringen und jeweils am Umfang 27 bzw. 28 der Durchtrittsöffnung 9 bzw. 8 der angrenzenden Wärmeübertragungsplatte 3; 4 der Plattenpakete 2 bzw. 2x gasdicht verschweißt sind. Die Einlage des Füllmaterials 29, 29a mit dem Ableitblechen erfolgt analog der Ausführungsart nach Fig. 3 bzw. 4 und wird nur auf das mittlere Plattenpaket 2a erweitert.

Bei dieser Ausführungsform werden die Plattenpakete von jedem Medium nacheinander und wechselseitig in entgegen gesetzter Fließrichtung durchströmt, wobei auch hierbei die beteiligten Medien den Kompaktplattenwärmeübertrager sowohl im Gleichstrom als auch im Gegenstrom durchströmen können.

Fig. 10 - 12 zeigen eine weitere mögliche Ausführungsform des Kompaktplattenwärmeübertragers nach Fig. 3 bis 5 mit beispielsweise drei nebeneinander angeordneten Plattenstapeln 40 - 40 x, die aus getrennten Plattenpaketen 2, 2a - 2x gebildet werden und die wiederum gemeinsam mit dem Füllmaterial 29, 29a und den Ableitblechen 30 - 30x in einem Gehäuse 1 nach dem Grundsystem von Fig. 1, 2 verspannt sind.

Die Plattenpakete 2, 2a, 2x eines jeden Plattenstapels 40- 40x sind gleichmäßig horizontal versetzt und in diesem Fall durch Trennbleche 39; 39a getrennt.
Die Plattenzwischenräume 11 der Plattenpakete 2, 2a sind eintrittsseitig über getrennt geführte Anschlussstutzen 35, 35a mit einem mantelseitig an der Gehäuseplatte 21 angeordneten Verteiler 34 verbunden, der mit dem Plattenzwischenraum 11 des Plattenpakets 2x direkt in Verbindung steht. Analog ist der Plattenzwischenraum 11 des Plattenpakets 2x austrittsseitig direkt und die Plattenzwischenräume 11 der Plattenpakete 2, 2a austrittsseitig über getrennt geführte Anschlussstutzen 35b, 35x mit einem mantelseitig an dem an der Gehäuseplatte 22 angeordneten Sammler 36 verbunden. Am Verteiler 34 ist der Eintrittsstutzen 13 und am Sammler 36 ist der Austrittsstutzen 14 gasdicht festgelegt, über die ein mantelseitig zugeführtes Medium gemeinsam zu dem Kompaktplattenwärmeübertrager zu- und abgeführt wird.

Die Plattenzwischenräume 10 der Plattenpakete 2, 2a, 2x eines jeden Plattenstapels 40 - 40x werden über den stirnseitig angeordneten Ein- und Austrittsstutzen gemeinsam vom ersten Medium stirnseitig je nach Anschlussart des Kompaktplattenwärmeübertragers im Gegenstrom oder Gleichstrom durchströmt.

Die nebeneinander angeordneten Plattenstapel 40 -40x sind durch Trennwände 38, 38x getrennt, die eine Länge aufweisen, die annähernd der Länge eines versetzten Plattenpakets 2, 2a, 2x entspricht. Die obere und untere Gehäuseplatte 21, 22 sowie die beiden parallel verlaufenden Seitenteile 23, 23a weisen ebenfalls eine Abmessung auf, bei der die Plattenstapel 40 - 40x und die Plattenpakete 2, 2a, 2x der Plattenstapel 40 -40x mit den Füllmaterial 29, 29a im und mit dem verspannten Gehäuse 1 metallisch gedichtet sind und im Gehäuse 1 beiderseits ein stirnseitiger Freiraum gewährleistet ist, dass einerseits beim Anströmen der Stirnseite 12 der Plattenpakete 2, 2a, 2x der Plattenstapel 40 - 40x eine Vorzugsströmung zu dem Zwischenraum 10 ausgeschlossen ist und andererseits ein behinderungsfreies Ausströmen aus den Plattenzwischenräumen 10 der Plattenpakete 2, 2a, 2x der Plattenstapel 40 - 40 sichergestellt ist.

Bei Bedarf können aber auch die Plattenzwischenräume 11 der Plattenpakete 2, 2a, 2x eines Plattenstapels 40 - 40x mit unterschiedlichen Medien beaufschlagt werden. In diesem Fall werden die getrennt geführten eintrittsseitigen Anschlussstutzen 35, 35a sowie die austrittsseitigen Anschlussstutzen 35b, 35x nicht mit dem Verteiler 24 bzw. mit dem Sammler 36 verbunden, sondern die Anschlussstutzen 35, 35a sind direkt mit einem gesonderten Eintrittsstutzen 13 bzw. Anschlussstutzen 35b, 35x verbunden, die mit einem gesonderten Austrittsstutzen 14 verbunden sind.

### Bezugszeichenliste

- 1: Gehäuse
- 2 - 2x: Plattenpaket
- 3 - 3a: Wärmeübertragungsplatte
- 4: profilfreier Einströmbereich
- 4a: profilfreier Ausströmbereich
- 5 - 5x: Plattenpaar
- 6, 6a: stirnseitige Übergänge
- 7, 7a: gegenüberliegende Ecken
- 8: Durchtrittsöffnung
- 9: Durchtrittsöffnung
- 10: Plattenzwischenraum zwischen 2 Plattenpaaren
- 11: Plattenzwischenraum im Plattenpaar
- 12, 12a: Plattenabschnitte
- 13: Eintrittsstutzen
- 14: Austrittsstutzen
- 15: stirnseitige Eintrittsstutzen
- 16: stirnseitige Austrittsstutzen
- 17: rechteckige thermisch wirksame Fläche
- 18: Profil
- 19: Randbereich
- 20: profilfreier Schweißrand
- 21: obere Gehäuseplatte
- 22: untere Gehäuseplatte
- 23, 23a: Seitenteile
- 24, 24a: Stirnteil
- 25, 25a: Durchdringungsbereich - Gehäuse
- 26, 26x: Rippen
- 27: Umfang der Durchtrittsöffnungen
- 28: Umfang der Durchtrittsöffnungen
- 29 - 29x: Füllmaterial
- 30 - 30x: Ableitblech
- 31 - 31x: Rohrbogen
- 32, 32a: Durchdringung Gehäuse
- 33 - 33x: Überströmbereich
- 34: Verteiler
- 35: Anschlussstutzen
- 35a: Anschlussstutzen
- 35x: Anschlussstutzen
- 36: Sammler
- 37: Anschlussstutzen
- 37a: Anschlussstutzen
- 37x: Anschlussstutzen
- 38, 38x: Trennwand
- 39, 39a: Trennblech
- 40: Paketstapel
- 40a: Paketstapel
- 40x: Paketstapel
- 41, 41a: Endplatten

## Patentansprüche

1. Wärmeübertragungsplatte für einen vollverschweißten Kompaktplattenwärmeübertrager mit
- einer thermisch wirksamen Fläche (17) mit einem Profil (18);
- einer erste und einer zweiten Durchtrittsöffnung (8, 9) für ein zweites strömendes Medium, die über der thermisch wirksamen Fläche (17) angeordnet sind;
- einem umlaufenden profilfreien Schweißrand (20), wobei
- die Durchtrittsöffnungen (8, 9) in einem ersten und einem zweiten Plattenabschnitt (12, 12a) angeordnet sind, und die Plattenabschnitte (12, 12a) an entgegengesetzten Stirnseiten der thermisch wirksamen Fläche (17) diagonal versetzt angeordnet sind; und
- der umlaufende profilfreie Schweißrand (20) im Bereich der Plattenabschnitte (12, 12a) halbkreisförmig die Durchtrittsöffnungen (8, 9) umschließt und sich im Bereich des Übergangs (6, 6a) von Plattenabschnitt (12, 12a) zur Stirnseite der thermisch wirksamen Fläche (17) viertelkreisförmig mit demselben Radius anschließt, **dadurch gekennzeichnet, dass** die Durchtrittsöffnungen (8,9) im Strömungsbereich für ein erstes strömendes Medium angeordnet sind.

2. Wärmeübertragungsplatte nach Anspruch 1, **dadurch gekennzeichnet, dass** das Profil (18) eine durchgehende Wellenstruktur aufweist, die quer oder in einem Winkel zur thermisch wirksamen Fläche (17) ausgebildet ist.

3. Wärmeübertragungsplatte nach Anspruch 1 oder 2, **dadurch gekennzeichnet, dass** das Profil (18) ein fischgrätenartiges Wellenprofil aufweist.

4. Plattenpaar für einen vollverschweißten Kompaktplattenwärmeübertrager, umfassend zwei Wärmeübertragungsplatten nach einem der Ansprüche 1 bis 3, **dadurch gekennzeichnet, dass** die Wärmeübertragungsplatten am Umfang der Durchtrittsöffnungen (8, 9) innen und außen gasdicht verschweißt sind.

5. Plattenpaar nach Anspruch 4, **dadurch gekennzeichnet, dass** die Profile (18) der Wärmeübertragungsplatten einen gespiegelten Profilverlauf aufweisen, so dass sich die Profile (18) über eine Vielzahl von punkt- oder linienförmigen Abstützstellen gegenseitig abstützen.

6. Plattenpaket für einen vollverschweißten Kompaktplattenwärmeübertrager, umfassend mindestens zwei gestapelte Plattenpaare nach Anspruch 4 oder 5, die durch profillose Endplatten (41, 41a) beiderseits begrenzt sind, wobei die Plattenpaare miteinander jeweils am profilfreien Schweißrand (20) gasdicht verschweißt sind und die Endplatten (41, 41a) jeweils mit der angrenzenden Wärmeübertragungsplatte des ersten und des letzten Plattenpaares am profilfreien Schweißrand (20) gasdicht verschweißt sind.

7. Vollverschweißter Kompaktplattenwärmeübertrager, umfassend:
- ein Gehäuse mit mantelseitig angeordneten Anschlussstutzen (13, 14) zur Durchleitung des zweiten Mediums, mit stirnseitig in jeweils einem Stirnteil (24, 24a) angeordneten Anschlussstutzen (15, 16) zur Durchleitung eines ersten Mediums und- einer oberen Gehäuseplatte (21), einer unteren Gehäuseplatte (22) und Seitenteilen (23, 23a), wobei die Gehäuseplatten (21, 22) und die Seitenteile (23, 23a) einen Gehäusemantel bilden;
- ein Plattenpaket nach Anspruch 6, das in das Gehäuse eingelagert ist, wobei das erste Medium zwischen den angrenzenden Platten zweier Plattenpaare und das zweite Medium zwischen den Platten eines Plattenpaares strömt, wobei das Plattenpaket mit den Gehäuseplatten (21, 22) und mit den Seitenteilen (23, 23a) verspannt und zu einem druckstabilen Gehäuse verschweißt ist.

8. Kompaktplattenwärmeübertrager nach Anspruch 7, **dadurch gekennzeichnet, dass** zwischen den Seitenteilen (23, 23a) und dem Plattenpaket ein Füllmaterial (29) eingelegt ist, das gemeinsam mit dem Plattenpaket, den Gehäuseplatten (21, 22) und den Seitenteilen (23, 23a) verspannt ist.

9. Kompaktplattenwärmeübertrager nach Anspruch 8, **dadurch gekennzeichnet, dass** das Füllmaterial (29) ein Metallgeflecht oder ein Drahtgestrick oder ein Glasgraphitgestrick ist.

10. Kompaktplattenwärmeübertrager nach einem der Ansprüche 7 - 9, **dadurch gekennzeichnet, dass** die Endplatten (41, 41a) eine Dicke aufweisen, die größer ist als die Dicke einer Wärmeübertragungsplatte (3), wobei die Anschlussstutzen (15, 16) angeschweißt oder mittels einer Dichtung an die Endplatten (41, 41a) angeschlossen sind.

11. Kompaktplattenwärmeübertrager nach einem der Ansprüche 7 - 10, **dadurch gekennzeichnet, dass** mehrere Plattenpakete nebeneinander angeordnet sind, die jeweils durch eine mit den Stirnteilen (24, 24a) wechselseitig unter Ausbildung eines Überströmbereiches verbundene Trennwand (38a - 38x) getrennt sind und wobei die Durchtrittsöffnungen (8, 9) der angrenzenden Plattenpakete durch einen Rohrbogen (31, 31x) kurzgeschlossen sind.

12. Kompaktplattenwärmeübertrager nach Anspruch 11, **dadurch gekennzeichnet, dass** mindestens zwei Plattenpakete übereinander gestapelt sind, wobei die Plattenpakete gleichmäßig horizontal zueinander versetzt und durch Trennbleche (39, 39a) getrennt sind, wobei ein Verteiler (34) und Sammler (36) zur Durchleitung des ersten Mediums über zugeordnete Anschlussstutzen (35, 35a, 35b, 35x) mit den jeweiligen Plattenpaketen und dem Gehäuse gasdicht verschweißt sind.

13. Kompaktplattenwärmeübertraget nach einem der Ansprüche 7 - 12, **dadurch gekennzeichnet, dass** eine gleichmäßige Druckstabilität des Plattenpakets (2) über dessen Länge mindestens von zwei versetzten Rippen (26, 26x) unterstützt wird, die den Gehäusemantel des Gehäuses (1) geschlossen umlaufen.

14. Verfahren zur Herstellung eines vollverschweißten Kompaktplattenwärmeübertragers, folgende Schritte umfassend:
- Herstellen eines Plattenpaares durch dichtendes Verschweißen zweier Wärmeübertragungsplatten nach einem der Ansprüche 1 - 3 am Umfang der Durchtrittsöffnungen;
- Herstellen eines Plattenpaketes durch Aneinanderfügen von zuvor hergestellten Plattenpaaren und Verschweißen an einem umlaufenden profilfreien Schweißrand;
- Anordnen einer ersten und einer zweiten Endplatte am ersten und am letzten Plattenpaar eines Plattenpaketes und Verschweißen am profilfreien Schweißrand.

15. Verfahren nach Anspruch 14, weiterhin folgende Schritte umfassend:
- Anordnen des Plattenpaketes in Gehäuseteilen, die eine obere und eine untere Gehäuseplatte (21, 22),sowie Seitenteile (23, 23a) und Stirnteile (24, 24a) umfassen;
- Verspannen des Plattenpaketes gemeinsam mit den Seitenteilen (23, 23a) und den Gehäuseplatten (21, 22) mit einem vorbestimmten Spanndruck;
- Verschweißen der Gehäuseplatten (21, 22) und Seitenteile (23, 23a) zu einem druckstabilen Gehäusemantel unter Aufrechterhaltung des Spanndrucks;
- Verschweißen oder lösbar dichtendes Verschließen des Gehäusemantels mit Stirnteilen (24, 24a) zu einem geschlossenen Gehäuse.

## Claims

1. Heat exchange plate for a fully welded compact plate heat exchanger, comprising
- a thermally active surface (17) with a profile (18) ;
- a first and a second through-opening (8, 9) for a second flowing medium which are arranged above the thermally active surface (17);
- a peripheral profile-free welding edge (20),
wherein
- the through-openings (8, 9) are arranged in a first and a second plate portion (12, 12a), and the plate portions (12, 12a) are arranged so as to be diagonally offset at opposite end faces of the thermally active surface (17); and
- the peripheral profile-free welding edge (20) semicircularly encloses the through-openings (8, 9) in the region of the plate portions (12, 12a) and adjoins said through-openings in the region of the transition (6, 6a) from the plate portion (12, 12a) to the end face of the thermally active surface (17) with a quarter-circle shape having the same radius,
**characterized in that** the through-openings (8, 9) are arranged in the flow region for a first flowing medium.

2. Heat exchange plate according to Claim 1, **characterized in that** the profile (18) has a continuous wavy structure which is formed transversely or at an angle to the thermally active surface (17).

3. Heat exchange plate according to Claim 1 or 2, **characterized in that** the profile (18) has a fishbone-like wavy profile.

4. Plate pair for a fully welded compact plate heat exchanger, comprising two heat exchange plates according to one of Claims 1 to 3, **characterized in that** the heat exchange plates are welded gas-tight on the inside and outside at the circumference of the through-openings (8, 9).

5. Plate pair according to Claim 4, **characterized in that** the profiles (18) of the heat exchange plates have a mirrored profile shape, with the result that the profiles (18) are mutually supported via a plurality of punctiform or linear supporting points.

6. Plate pack for a fully welded compact plate heat exchanger, comprising at least two stacked plate pairs according to Claim 4 or 5 which are delimited on both sides by profileless end plates (41, 41a), wherein the plate pairs are welded gas-tight to one another at the profile-free welding edge (20) in each case and the end plates (41, 41a) are in each case welded gas-tight to the adjacent heat exchange plate of the first and the last plate pair at the profile-free welding edge (20).

7. Fully welded compact plate heat exchanger, comprising:
- a housing with connection pieces (13, 14) which are arranged on the shell side and intended for guiding through the second medium, with connection pieces (15, 16) which are arranged terminally in a respective end part (24, 24a) and intended for guiding through a first medium, and with an upper housing plate (21), a lower housing plate (22) and side parts (23, 23a), wherein the housing plates (21, 22) and the side parts (23, 23a) form a housing shell;
- a plate pack according to Claim 6 which is incorporated in the housing, wherein the first medium flows between the adjacent plates of two plate pairs and the second medium flows between the plates of one plate pair, wherein the plate pack is braced with the housing plates (21, 22) and with the side parts (23, 23a) and is welded to form a pressure-stable housing.

8. Compact plate heat exchanger according to Claim 7, **characterized in that** a filling material (29) is inserted between the side parts (23, 23a) and the plate pack, which filling material is braced jointly with the plate pack, the housing plates (21, 22) and the side parts (23, 23a).

9. Compact plate heat exchanger according to Claim 8, **characterized in that** the filling material (29) is a metal braid or a wire knit or a glass graphite knit.

10. Compact plate heat exchanger according to one of Claims 7-9, **characterized in that** the end plates (41, 41a) have a thickness which is greater than the thickness of a heat exchange plate (3), wherein the connection pieces (15, 16) are welded on or connected to the end plates (41, 41a) by means of a seal.

11. Compact plate heat exchanger according to one of Claims 7-10, **characterized in that** a plurality of plate packs are arranged next to one another and are in each case separated by a partition wall (38a-38x) connected to the end parts (24, 24a) so as to alternatingly form an overflow region, and wherein the through-openings (8, 9) in the adjacent plate packs are short-circuited by a pipe bend (31, 31x).

12. Compact plate heat exchanger according to Claim 11, **characterized in that** at least two plate packs are stacked over one another, wherein the plate packs are uniformly horizontally offset from one another and separated by separating plates (39, 39a), wherein a distributor (34) and header (36) for guiding through the first medium via associated connection pieces (35, 35a, 35b, 35x) are welded gas-tight to the respective plate packs and the housing.

13. Compact plate heat exchanger according to one of Claims 7-12, **characterized in that** a uniform pressure stability of the plate pack (2) over its length is supported at least by two offset ribs (26, 26x) which run in a closed manner around the housing shell of the housing (1).

14. Method for producing a fully welded compact plate heat exchanger, comprising the following steps:
- producing a plate pair by sealingly welding two heat exchange plates according to one of Claims 1-3 at the circumference of the through-openings;
- producing a plate pack by joining together previously produced plate pairs and welding at a peripheral profile-free welding edge;
- arranging a first and a second end plate on the first and on the last plate pair of a plate pack and welding at the profile-free welding edge.

15. Method according to Claim 14, further comprising the following steps:
- arranging the plate pack in housing parts which comprise an upper and a lower housing plate (21, 22) and also side parts (23, 23a) and end parts (24, 24a);
- bracing the plate pack jointly with the side parts (23, 23a) and the housing plates (21, 22) with a predetermined clamping pressure;
- welding the housing plates (21, 22) and side parts (23, 23a) to form a pressure-stable housing shell while maintaining the clamping pressure;
- welding or releaseably sealingly closing the housing shell with end parts (24, 24a) to form a closed housing.

## Revendications

1. Plaque d'échange de chaleur pour un échangeur à coques compactes entièrement soudé avec :
- une surface à action thermique (17) avec un profil (18) ;
- une première et une deuxième ouverture traversante (8, 9) pour un deuxième agent circulant disposées au-dessus de la surface à action thermique (17) ;
- un bord de soudure (20) périphérique sans profil ;
- les ouvertures traversantes (8, 9) étant disposées dans une première et une deuxième section de plaque (12, 12a) et les sections de plaque (12, 12a) étant disposées de façon décalée en diagonale au niveau des côtés avant opposés de la surface à action thermique (17) ; et
- le bord de soudure (20) sans profil périphérique enserrant en forme de demi-cercle les ouvertures traversantes (8, 9) dans la zone des sections de plaque (12, 12a) et se raccordant avec le même rayon, en forme de quart de cercle, dans la zone de transition (6, 6a) allant de la section de plaque (12, 12a) au côté avant de la surface à action thermique (17) ;
**caractérisée en ce que** les ouvertures traversantes (8, 9) sont disposées dans la zone d'écoulement prévue pour un premier agent circulant.

2. Plaque d'échange de chaleur selon la revendication 1, **caractérisée en ce que** le profil (18) comporte une structure en arbre traversante réalisée transversalement à la surface à action thermique (17) ou selon un certain angle par rapport à lui.

3. Plaque d'échange de chaleur selon la revendication 1 ou 2, **caractérisée en ce que** le profil (18) comporte un profil en arbre de type en arêtes de poisson.

4. Paire de plaques pour un échangeur à coques compactes entièrement soudé, comprenant deux plaques d'échange de chaleur selon l'une quelconque des revendications 1 à 3, **caractérisée en ce que** les plaques d'échange de chaleur sont soudées de façon étanche aux gaz à l'intérieur et l'extérieur au niveau de la périphérie des ouvertures traversantes (8, 9).

5. Paire de plaques selon la revendication 4, **caractérisée en ce que** les profils (18) des plaques d'échange de chaleur comportent une trajectoire de profil en miroir, de sorte que les profils (18) s'appuient mutuellement sur une pluralité de lieux d'appui en forme de point ou de ligne.

6. Paquet de plaques pour un échangeur à coques compactes entièrement soudé, comprenant au moins deux paires de plaques empilées selon la revendication 4 ou 5 délimitées des deux côtés par des plaques d'extrémité (41, 41a) sans profil, les paires de plaques étant respectivement soudées de façon étanche aux gaz au bord de soudure (20) sans profil et les plaques d'extrémité (41, 41a) étant respectivement soudées de façon étanche aux gaz à la plaque d'échange de chaleur connexe de la première et de la dernière paire de plaques au niveau du bord de soudure (20) sans profil.

7. Échangeur à coques compactes entièrement soudé, comprenant :
- un carter avec une tubulure de raccordement (13, 14) disposée du côté d'enveloppe pour le passage du deuxième agent, avec des tubulures de raccordement (15, 16) disposées dans respectivement une partie avant (24, 24a) sur le côté avant pour le passage d'un premier agent et avec une plaque de carter supérieure (21), une plaque de carter inférieure (22) et des parties latérales (23, 23a), les plaques de carter (21, 22) et les parties latérales (23, 23a) formant une enveloppe de carter ;
- un paquet de plaques selon la revendication 6 agencé dans le carter, le premier agent s'écoulant entre les plaques connexes de deux paires de plaques et le deuxième agent s'écoulant entre les plaques d'une paire de plaques, le paquet de plaques étant serré avec les plaques de carter (21, 22) et avec les parties latérales (23, 23a) et étant soudées à un carter stable en pression.

8. Échangeur à coques compactes selon la revendication 7, **caractérisé en ce qu'**un matériau de remplissage (29) est inséré entre les parties latérales (23, 23a) et le paquet de plaques, ledit matériau étant serré conjointement avec le paquet de plaques, les plaques de carter (21, 22) et les parties latérales (23, 23a).

9. Échangeur à coques compactes selon la revendication 8, **caractérisé en ce que** le matériau de remplissage (29) est un treillis métallique ou un ouvrage de fil de fer ou un ouvrage de verre de graphite.

10. Échangeur à coques compactes selon l'une quelconque des revendications 7 à 9, **caractérisé en ce que** les plaques d'extrémité (41, 41a) présentent une épaisseur supérieure à l'épaisseur d'une plaque d'échange de chaleur (3), la tubulure de raccordement (15, 16) étant soudée ou reliée aux plaques d'extrémité (41, 41a) au moyen d'un joint.

11. Échangeur à coques compactes selon l'une quelconque des revendications 7 à 10, **caractérisé en ce que** plusieurs paquets de plaques sont disposés côte à côte, ces paquets étant respectivement séparés par une paroi de séparation (38a - 38x) reliée en alternance aux parties avant (24, 24a) par formation de zones de débordement et les ouvertures traversantes (8, 9) des paquets de plaques connectés étant court-circuitées par un arc tubulaire (31, 31x).

12. Échangeur à coques compactes selon la revendication 11, **caractérisé en ce qu'**au moins deux paquets de plaques sont empilés les uns sur les autres, les paquets de plaques étant décalés de façon régulière dans le plan horizontal les uns par rapport aux autres et séparés par des tôles de séparation (39, 39a), un répartiteur (34) et un collecteur (36) étant soudés de façon étanche aux gaz aux paquets de plaques respectifs et au carter pour le passage du premier agent via les tubulures de raccordement (35, 35a, 35b, 35x) associées.

13. Échangeur à coques compactes selon l'une quelconque des revendications 7 à 12, **caractérisé en ce qu'**une stabilité à la pression régulière du paquet de plaques (2) est maintenue sur toute sa longueur au moins par deux renforts (26, 26x) décalés fermant de façon périphérique l'enveloppe de carter du carter (1).

14. Procédé de fabrication d'un échangeur à coques compactes entièrement soudé, comprenant les étapes suivantes :
- fabrication d'une paire de plaques par soudure étanche de deux plaques d'échange de chaleur selon l'une quelconque des revendications 1 à 3 au niveau de la périphérie des ouvertures traversantes ;
- fabrication d'un paquet de plaques par aboutement et soudure de paires de plaques préalablement fabriquées au niveau d'un bord de soudure périphérique sans profil ;
- agencement d'une première et d'une deuxième plaque d'extrémité au niveau de la première et de la dernière paire de plaques d'un paquet de plaques et soudure au bord de soudure sans profil.

15. Procédé selon la revendication 14, comprenant en outre les étapes suivantes :
- agencement du paquet de plaques dans les parties de carter comprenant une plaque de carter supérieure et inférieure (21, 22) ainsi que des parties latérales (23, 23a) et des parties avant (24, 24a) ;
- serrage du paquet de plaques conjointement avec les parties latérales (23, 23a) et les plaques de carter (21, 22) à une tension de serrage prédéfinie ;
- soudure des plaques de carter (21, 22) et des parties latérales (23, 23a) pour former une enveloppe de carter stable en pression par maintien de la pression de serrage ;
- soudure ou fermeture amovible de l'enveloppe de carter aux parties avant (24, 24a) pour former un carter fermé.
